# FASCICULE DE BREVET EUROPEEN

(11) **EP 0 357 525 B1**
(45) Date de publication et mention de la délivrance du brevet: **10.06.1992**
(21) Numéro de dépôt: 89420310.8
(22) Date de dépôt: 22.08.1989
(51) Int. Cl.: E06C 7/08

(54) **Escabeau métallique**
Metallene Stehleiter
Metal step-ladder

(30) Priorité: 25.08.1988 FR 8811419
(43) Date de publication de la demande: 07.03.1990
(73) Titulaire: Ducros, Denis, F-38300 Bourgoin Jallieu (FR)
(72) Inventeur: Ducros, Denis, F-38300 Bourgoin Jallieu (FR)
(74) Mandataire: Maureau, Pierre

(56) Documents cités:
- FR-A- 2 098 112
- US-A- 2 618 427
- US-A- 3 908 795

## Description

La présente invention concerne un escabeau métallique mais, ici, le terme escabeau ne doit pas être interprété de façon limitative car l'invention s'applique aussi aux marchepieds, échelles de meunier et à tout appareil similaire permettant de monter et de descendre sans avoir à s'aider des mains pour conserver son équilibre.

L'escabeau métallique visé par la présente invention est du type dans lequel les montants supportant les marches 'sont constitués par des profilés tubulaires métalliques de section transversale quelconque et dans lequel les marches sont réalisées à partir d'un profilé en aluminium ou autre similaire extrudé ou en tôle métallique pliée approximativement au profil d'un U renversé, dont l'âme présente, à chaque extrémité, une encoche apte à être engagée sur le montant correspondant et dont les bords libres des ailes, parallèles entre eux, présentent, par rapport à leur âme, la même inclinaison que les montants par rapport à l'horizontale lorsque l'escabeau est en position d'utilisation et sont à une distance l'un de l'autre égale à la largeur de l'encoche précitée de manière à pouvoir être appliqués sur les faces avant et arrière du montant sur lequel est engagée cette encoche, des moyens étant prévus pour lier mécaniquement aux montants les extrémités des bords des ailes appliquées contre eux.

Dans les escabeaux actuels (FR-A- 2098112), chaque bord d'une aile de marche est fixée à la paroi adjacente du montant par un rivet aveugle de sorte que chaque marche est fixée aux deux montants par quatre rivets dont la pose nécessite quatre opérations de perçage et rivetage. En outre, ce mode de fixation ne contribue absolument pas à renforcer ou améliorer la rigidité de l'ensemble.

La présente invention vise à simplifier la fixation des marches aux montants tout en améliorant la rigidité du montage et la résistance mécanique des montants de l'escabeau. A cet effet, dans l'escabeau qu'elle concerne et qui est du type précité, les moyens de fixation de chaque extrémité de marche au montant correspondant sont constitués par un organe de liaison unique traversant de part en part les deux extrémités des bords des ailes de la marche considérée et les deux parties de parois opposées du montant et faisant avec l'axe du montant considéré un angle différent de 90°.

Ainsi, la fixation de chaque extrémité de marche ne nécessite qu'une seule opération de perçage et qu'une seule mise en place d'un organe de liaison.

Selon l'invention, ce dernier est un organe travaillant à la traction, tel qu'un boulon ou un rivet, ce qui permet de créer, dans chaque montant et au niveau de chaque marche, une contrainte de compression transversale qui augmente à la fois la rigidité des assemblages et celles des montants.

De toute façon, l'invention sera bien comprise à l'aide de la description qui suit, en référence au dessin schématique annexé représentant, à titre d'exemple non limitatif, une forme d'exécution de cet escabeau :
Figure 1 en est une vue en perspective ;
Figure 2 est, a échelle agrandie, une vue partielle en coupe axiale d'un montant montrant l'assemblage de l'extrémité correspondante d'une marche à ce montant.

Comme le montre la figure 1, l'invention concerne un escabeau du type comportant deux montants tubulaires 2, articulés à deux jambes d'appui 3 et supportant des marches 4.

Dans l'exemple illustré sur le dessin, les montants tubulaires 2 sont de section transversale rectangulaires et les marches 4 présentent une section transversale sensiblement en U renversé dont les bords libres des ailes 4a et 4b, parallèles entre eux, présentent, par rapport à leur âme 4c, une inclinaison d'angle A égale à l'inclinaison des montants 2 par rapport à l'horizontale et sont à une distance l'un de l'autre D égale à la distance séparant les faces externes des parois avant 2a et arrière 2b du montant 2 correspondant. En outre, à chacune de ses extrémités, l'âme 4c de chaque marche 4 présente une encoche 5 dont la largeur et la longueur correspondent sensiblement à la section transversale des montants 2 de l'escabeau de manière à lui permettre d'être engagée sur ce montant. Dans l'exemple illustré sur le dessin, les marches 4 sont réalisées en tôle pliée mais elles pourraient tout aussi bien être découpées dans un profilé en aluminium ou autre similaire extrudé.

Ainsi, lors de la mise en place de chaque marche 4 par engagement de ses encoches 5 sur les montants 2, les bords libres de ses branches 4a, 4b se trouvent en contact intime avec les faces externes des parois avant 2a et arrière 2b du montant 2 considéré.

Selon l'invention, au lieu de fixer chaque extrémité d'une aile 4a, 4b d'une marche 4 au montant 2 correspondant par un rivet aveugle, ce qui impliquerait, pour chaque marche 4, quatre perçages et quatre poses de rivet aveugle, chaque extrémité d'une marche 4 est fixée par un seul organe de liaison 6 traversant de part en part le bord de l'aile 4a, la paroi avant 2a, la paroi arrière 2b et l'autre aile 4b.

Ainsi, la fixation de chaque marche 4 aux deux montants 2 de l'escabeau ne nécessite que deux perçages, un pour chaque extrémité de la marche 4, et la mise en place de seulement deux organes de liaison 6.

Naturellement, l'exemple qui vient d'être décrit concerne un escabeau mais l'invention s'applique tout aussi bien aux marchepieds, échelles de meunier et autres similaires.

## Revendications

1. Escabeau métallique du type dans lequel les montants (2) supportant les marches (4) sont constitués par des profilés tubulaires de section transversale quelconque et dans lequel les marches (4) sont réalisées à partir d'un profilé en aluminium ou autre similaire extrudé ou en tôle métallique pliée approximativement au profil d'un U renversé dont l'âme (4c) présente, à chaque extrémité, une encoche (5) apte à être engagée sur le montant (2) correspondant et dont les bords libres des ailes (4a,4b) parallèles entre eux, présentent, par rapport à leur âme (4c), la même inclinaison (A) que les montants (2) par rapport à l'horizontale lorsque l'escabeau est en position d'utilisation et sont à une distance l'un de l'autre égale à celle des bords de l'encoche ou celle séparant les faces externes des parois avant (2a) et arrière (2b) du montant (2) considéré de manière à pouvoir être appliqués sur les faces précitées du montant (2) sur lequel l'encoche (5) est engagée, des moyens étant prévus pour lier mécaniquement au montant (2) les extrémités des bords libres des ailes (4a,4b) appliqués contre eux, **caractérisé en ce que** les moyens de fixation de chaque extrémité d'une marche (4) au montant (2) correspondant sont constitués par un organe de liaison unique (6) traversant de part en part les deux extrémités des bords libres des ailes (4a,4b) de la marche (4) considérée ainsi que les deux parties de parois (2a,2b) opposées de ce montant (2) et faisant avec l'axe du montant (2) considéré, un angle différent de 90° et en ce que l'organe de liaison (6) servant à la fixation au montant (2) correspondant de chaque extrémité d'une marche (4) est un organe travaillant à la traction permettant de créer, dans chaque montant (2) et au niveau de chaque marche (4), une contrainte de compression tendant à rapprocher les parties de parois avant (2a) et arrière (2b) du montant (2) considéré.

2. Escabeau métallique selon la revendication 1, caractérisé en ce que l'organe de liaison (6) est constitué par un rivet.

3. Escabeau métallique selon la revendication 1, caractérisé en ce que l'organe de liaison (6) est un boulon.

## Patentansprüche

1. Metalltrittleiter des Typs, bei welchem die die Trittstufen (4) haltenden Streben (2) aus Rohrprofilen mit beliebigem Querschnitt gebildet und bei welchem die Trittstufen (4) aus einem Aluminiumprofil bzw. einem ähnlichen gezogenen Profil oder aus einem Metallblech gefertigt sind, welches annähernd zu einem auf dem Kopf stehenden U-Profil gebogen ist, dessen Basis (4c) an jedem Ende eine Ausnehmung (5) hat, die in Eingriff mit der zugeordneten Strebe (2) gebracht werden kann, und dessen zueinander parallele freie Ränder der Schenkel (4a, 4b) gegenüber der Basis (4c) die gleiche Neigung A wie die Streben (2) gegenüber der Horizontalen haben, wenn die Trittleiter seine Betriebsposition einnimmt, sowie einen gegenseitigen Abstand haben, der gleich dem der Ränder der Ausnehmung oder gleich dem Abstand ist, die die Außenflächen der Vorderwand (2a) und Rückwand (2b) der Strebe voneinander trennt, so daß sie an die genannten Flächen der Strebe (2), mit der die Ausnehmung (5) im Eingriff ist, angelegt werden können, wobei Mittel vorgesehen sind, um mit der Strebe (2) die Enden der freien Ränder der Schenkel (4a, 4b), die gegen diese angelegt sind, mechanisch zu verbinden, **dadurch gekennzeichnet,** daß die Mittel zum Befestigen der jeweiligen Enden einer Trittstufe (4) an der zugeordneten Strebe (2) durch ein einziges Verbindungselement (6) gebildet sind, welches die beiden Enden der freien Ränder der Schenkel (4a, 4b) der jeweiligen Trittstufe (4) ebenso wie die beiden Bereich der einander gegenüberliegenden Wände dieser Strebe (2) von einer Seite zur anderen durchsetzt und welches mit der Achse der jeweiligen Strebe (2) einen von 90° verschiedenen Winkel bildet, und daß das Verbindungselement (6) zur Befestigung des jeweiligen Endes einer Trittstufe (4) an der zugeordneten Strebe (2) ein Zugelement ist, welches in jeder Strebe (2) und jeweils auf der Höhe einer Trittstufe (4) eine Kompressionsspannung erzeugen kann, welche die Bereiche der Vorderwand (2a) und Hinterwand (2b) der jeweiligen Strebe (2) einander anzunähern trachtet.

2. Metalltrittleiter nach Anspruch 1, **dadurch gekennzeichnet,** daß das Verbindungselement (6) durch einen Niet gebildet ist.

3. Metalltrittleiter nach Anspruch 1, **dadurch gekennzeichnet,** daß das Verbindungselement (6) ein Bolzen ist.

## Claims

1. Metal stepladder of the type in which the uprights (2) supporting the treads (4) are formed by tubular extrusions of any cross section and in which the treads (4) are produced from a section made from extruded aluminium or similar or from folded sheet metal approximately in the shape of an inverted U, on which the web (4c) has, at each end, a notch (5) suitable for being engaged on the corresponding upright (2) and on which the free edges of the flanges (4a, 4b), parallel to each other, have, with respect to their web (4c), the same inclination (A) as the uprights (2) with respect to the horizontal when the stepladder is in its position of use and are at a distance from each other equal to that of the edges of the notch or the one separating the external faces of the front (2a) and rear (2b) walls of the upright (2) in question so as to be able to be pressed against the aforesaid faces of the upright (2) on which the notch (5) is engaged, means being provided to connect mechanically to the upright (2) the ends of the free edges of the flanges (4a, 4b) pressed against them, characterised in that the means of fixing each end of a tread (4) to the corresponding upright (2) consist of a single connecting device (6) passing right through the two ends of the free edges of the flanges (4a, 4b) of the tread (4) in question and the two opposite parts of the walls (2a, 2b) of this upright (2) and making, with the axis of the upright (2) in question, an angle different from 90° and in that the connecting device (6) used for fixing each end of a tread (4) to the corresponding upright (2) is a device operating under traction, making it possible to create, in each upright (2) and at the level of each tread (4), a compressive stress tending to bring the front (2a) and rear (2b) parts of the walls of the upright (2) in question closer together.

2. Metal stepladder according to claim 1, characterised in that the connecting device (6) consists of a rivet.

3. Metal stepladder according to claim 1, characterised in that the connecting device (6) is a bolt.
